# EUROPÄISCHE PATENTSCHRIFT

(11) **EP 2 101 011 B1**
(45) Veröffentlichungstag und Bekanntmachung des Hinweises auf die Patenterteilung: **14.08.2013**
(21) Anmeldenummer: 08154811.7
(22) Anmeldetag: 18.04.2008
(51) Int. Cl.: E04F 15/024, E04F 13/08, E04F 21/24, E04G 21/10, E05F 5/06, E04D 11/00

(54) **Höhenverstellbare Bodenstütze für Systemböden**
Height adjustable support for system floors
Appui réglable en hauteur pour planchers système

(30) Priorität: 11.03.2008 DE 202008003464 U
(43) Veröffentlichungstag der Anmeldung: 16.09.2009
(73) Patentinhaber: Werner, Markus, 34311 Naumburg (DE)
(72) Erfinder: Werner, Markus, 34311 Naumburg (DE)
(74) Vertreter: von Kreisler Selting Werner

(56) Entgegenhaltungen:
- EP-A- 0 081 960
- EP-A- 0 133 839
- DE-A1- 4 420 807
- DE-C1- 3 926 978
- DE-C1- 19 718 061

## Beschreibung

Die Erfindung betrifft eine verstellbare Stütze in Form einer höhenverstellbaren Bodenstütze für Systemböden, wie z.B. Doppel-, Messe- oder Montageböden nach dem Oberbegriff des Anspruchs 1.

Aus der DE 44 20 807 C2 ist ein höhenverstellbares Stützelement bekannt, das aus zwei um eine gemeinsame Achse relativ gegeneinander verdrehbaren Basiselementen besteht, die jeweils ein Außenwandteil mit einem Flächenbereich aufweisen. Die Flächenbereiche sind als schraubenlinienartig gewundene konzentrische und die gleiche Steigung aufweisende, komplementäre Flächenbereiche ausgebildet, die sich im wesentlichen um den gesamten Umfang der Basiselemente erstrecken. Der Flächenbereich des ersten Basiselementes weist dabei eine Nut auf, während der Flächenbereich des zweiten Basiselementes eine Feder aufweist, wobei Nut und Feder zusammenwirken, um die beiden Teile gegeneinander zu führen. Das erste Basisteil weist zur Abstützung der beiden Teile zueinander auf einem Flächenbereich hervorstehende Vorsprünge auf. Das zweite Basiselement weist an die Vorsprünge angepasste Ausnehmungen auf.

Aus der DE 197 18 061 ist eine Bodenstütze bekannt, die aus zwei Basiselementen besteht, die mehrere Paare zueinander komplementärer schraubenlinienförmig gewundener Steigungsgänge besitzen, die am äußeren Rand der Bodenstütze verlaufen. Zwischen den Steigungsgängen ist bei dem einen Basiselement eine Ausnehmung und bei dem anderen Basiselement ein Führungszapfen vorgesehen, so dass die Basiselemente über Führungszapfen und Ausnehmung ineinander steckbar sind, um die Elemente gegeneinander zu führen.

Derartige Stützen werden vorzugsweise zur Abstützung von nachträglich oder kurzzeitig aufgebauten System-Böden, wie beispielsweise erhöhte Messeböden für Events, im Ladenbau, bei Büroausstattung, in Showrooms sowie als Doppelböden auf Messeständen eingesetzt. Sie haben den Vorteil, dass sie schnell aufgebaut werden können und eine hohe Belastbarkeit besitzen.

Aus der DE 197 18 061 C1 ist eine Bodenstütze mit zwei unterschiedlich ausgestalteten Basiselementen, die jeweils drei Steigungsgänge aufweisen, bekannt, wobei ein Basiselement ein Führungselement aufweist, das in das andere Basisteil gesteckt wird.

Eine ähnliche Bodenstütze ist auch aus der EP 0 081 960 A1 bekannt.

EP 0 133 839 A1 offenbart eine Bodenstütze, bei der ein externes Führungselement in die beiden Basiselemente gesteckt wird.

Die bekannten Stützen haben den Nachteil, dass die Herstellung relativ aufwendig ist, da mehrere Gießformen zur Herstellung der einzelnen Teile der Stützen notwendig sind.

Der Aufbau der Stützen ist relativ zeitaufwendig, da stets für ein Element ein passendes Gegenelement zur Hand sein muss.

Es ist daher die der vorliegenden Erfindung zugrundeliegende Aufgabe, eine verstellbare Stütze bereit zu stellen, die einfach zu fertigen ist und einen schnellen Aufbau der Stütze ermöglicht.

Die Aufgabe wird durch die Merkmale des Anspruchs 1 gelöst.

Eine höhenverstellbare Bodenstütze für Systemböden, wie beispielsweise Doppel-, Messe- oder Montageböden, besteht zumindest aus einem ersten und einem zweiten Basiselement, die zumindest teilweise ineinander steckbar und um eine gemeinsame Achse verdrehbar sind. Dabei stützen sich das erste und das zweite Basiselement im ineinander gesteckten Zustand miteinander zugewandten Seiten aufeinander ab und durch die Verdrehung der Basiselemente gegeneinander ist die Länge der Stütze zur Höhenverstellung eines Systembodens veränderbar. Das erste und das zweite Basiselement weisen jeweils mindestens zwei Außenwandteile mit jeweils einem schraubenlinienförmig gewundenen, eine Steigung aufweisenden Flächenbereich auf, wobei sich die Flächenbereiche der Außenwandteile jeweils auf den einander zugewandten Seiten der Basiselemente erstrecken und komplementär zu den Flächenbereichen des jeweils anderen Basiselementes sind, derart, dass im zusammengesteckten Zustand der Basiselemente die Flächenbereiche eines Basiselementes zur Abstützung der Basiselemente aufeinander in Anlage zu den Flächenbereichen des jeweils anderen Basiselementes bringbar sind. Die Außenwandteile des ersten und des zweiten Basiselementes umschließen jeweils mindestens eine Ausnehmung und weisen an die Flächenbereiche angrenzende, innenliegende Führungsflächen zur Führung der Basiselemente bei dem Ineinanderstecken und der Verdrehung auf. Dabei weist das erste und das zweite Basiselement jeweils mindestens ein Führungselement auf, das mit den innenliegenden Führungsflächen des jeweils anderen Basiselementes zur Führung der Basiselemente zusammenwirkt und das erste und das zweite Basiselement weisen einen identischen Aufbau auf.

Dadurch, dass das erste und das zweite Basiselement identisch aufgebaut sind oder mit anderen Worten ausgedrückt, deckungsgleich sind, ist es möglich, beide Basiselemente einer Stütze mit dem gleichen Gießwerkzeug herzustellen. Dadurch werden die Herstellungskosten deutlich verringert, da nur eine Art von Gießwerkzeug bereitgestellt werden muss. Da jedes Basiselement mit jedem anderen zusammenwirken kann, ist ein schneller Aufbau möglich, da nicht nach einem entsprechenden Gegenstück für ein Basiselement gesucht werden muss.

Durch das Vorsehen von mindestens einem Führungselement an dem Basiselement, das mit einer Führungsfläche des jeweils anderen Basiselementes zusammenwirkt, ist ferner eine besonders vorteilhafte Führung möglich, da beide Basiselemente einen innen- und einen außengeführten Teilbereich aufweisen.

Vorzugsweise weisen das erste und das zweite Basiselement jeweils in der Ausnehmung mindestens einen schraubenlinienförmig gewundenen Steigungsgang mit einer außenliegenden Führungsfläche auf, wobei der mindestens eine Steigungsgang das mindestens eine Führungselement eines Basiselementes bildet, derart, dass die außenliegenden Führungsflächen des Steigungsganges eines Basiselementes mit den innenliegenden Führungsflächen der Außenwandteile des jeweils anderen Basiselementes zusammenwirken.

Auf diese Weise ist es möglich, dass die Basiselemente trotz eines identischen Aufbaus stets in vorteilhafte Weise zueinander geführt werden, da die inneren und äußeren Führungsflächen eine relativ große Auflagefläche gegeneinander aufweisen.

Durch die Anordnung der Außenwände und inneren Steigungsgänge findet die Führung der Basiselemente über die innen- und außenliegenden Führungsflächen zumindest über einen Großteil der möglichen Verdrehung der Basiselemente gegeneinander statt.

In einem bevorzugten Ausführungsbeispiel besitzt jeder Steigungsgang eines Basiselementes einen eine Steigung aufweisenden Steigungs-Flächenbereich, der komplementär zu einem Steigungs-Flächenbereich eines Steigungsganges des jeweils anderen Basiselementes ist, derart, dass im zusammengesteckten Zustand der Basiselemente ein Steigungs-Flächenbereich eines Basiselementes zur Abstützung der Basiselemente aufeinander in Anlage zu einem Steigungs-Flächenbereich eines Steigungsganges des jeweils anderen Basiselementes bringbar ist.

Auf diese Weise ist es möglich, dass sich die Basiselemente nicht nur auf den Flächenbereichen der Außenwandteile abstützen, sondern zusätzlich eine Abstützung auf den Steigungs-Flächenbereichen der Steigungsgänge der Basiselemente stattfindet. Dadurch wird die Druckbelastung der einzelnen Flächenbereiche wesentlich verringert, so dass eine sehr hohe Tragkraft der Stütze ermöglicht wird.

Vorzugsweise ist vorgesehen, dass die Außenwandteile und/oder die Steigungsgänge Anschlagflächen aufweisen, die mit den Anschlagflächen des jeweils anderen Basiselementes zusammenwirken, derart, dass zwei zusammenwirkende Anschlagflächen der Basiselemente in einer Ausgangsposition der Stütze, in der die Länge der Stütze minimal ist, aneinander anliegen.

Durch das Vorsehen der Anschlagflächen ist es möglich, die Stütze durch Verdrehung der Basiselemente in die Ausgangsposition zu versetzen, ohne auf den Verdrehwinkel der Basiselemente zueinander zu achten. Beispielsweise beim Einsatz der Stütze als eine Bodenstützen eines Systembodens, bei dem alle Bodenstützen in der Minimalposition eingesetzt werden, ist somit ein besonders einfacher und schneller Aufbau möglich, da die Stützen schnell in die Ausgangsposition, in der sie die minimale Länge aufweisen, versetzbar sind.

Darüber hinaus kann jedes Basiselement mindestens ein Anschlagmittel aufweisen, das mit einem Anschlagmittel des jeweils anderen Basiselementes zusammenwirkt, wobei in einer Endposition der Stütze, in der die Länge der Stütze maximal ist, zwei Anschlagmittel der Basiselemente aneinander anliegen.

Dadurch ist gewährleistet, dass die Stützen in die Endposition, in der die maximale Länge der Stütze erreicht ist, bringbar sind, ohne dass die Basiselemente bei der Drehung gegeneinander überdreht werden und sich voneinander lösen. Bei der Verdrehung der Basiselemente gegeneinander wird somit ein Auseinanderfallen der Stütze verhindert, so dass ein sicherer Aufbau gewährleistet ist. Die Stütze kann somit sogar im belasteten Zustand verstellt werden, ohne dass die Gefahr besteht, dass die Stütze während des Verdrehvorganges auseinander fällt. Darüber hinaus kann die Endposition der Stützen, ohne auf den Verdrehwinkel der Basiselemente zueinander zu achten, eingestellt werden, so dass beispielsweise Böden, die ausschließlich Stützen in der maximalen Länge als Bodenstützen einsetzen, auf eine besonders einfache und schnelle Art und Weise aufgebaut werden können.

Die Erfindung kann in vorteilhafter Weise vorsehen, dass das Anschlagmittel an der innenliegenden Führungsfläche eines Außenwandteils angeordnet ist, wobei vorzugsweise das Anschlagelement gleichzeitig ein Führungselement des Basiselementes bildet. Durch die Doppelfunktion eines Anschlagmittels als Endanschlag und gleichzeitig Führungselement wird eine besonders einfache Konstruktion eines Basiselementes gewährleistet.

Alternativ oder zusätzlich kann ein Anschlagmittel an einem der Steigungsgänge oder allen Steigungsgängen angeordnet sein.

Es kann vorgesehen sein, dass die Steigungsgänge jeweils eine innenliegende zweite Führungsfläche aufweisen, und ein weiteres Führungselement an den Steigungsgängen angeordnet ist, wobei das weitere Führungselement mit den weiteren Führungsflächen des jeweils anderen Basiselementes zusammenwirkt. Dabei kann vorzugsweise eines der Anschlagelemente das weitere Führungselement bilden.

Durch das Vorsehen einer zweiten innenliegenden Führungsfläche wird die Führung der Basiselemente zueinander weiter verbessert.

Es kann vorgesehen sein, dass die Flächenbereiche der Außenwandteile und/oder die Steigungs-Flächenbereiche der Steigungsgänge eine Zahnung aufweisen, die mit der Zahnung der anliegenden Flächenbereiche oder Steigungs-Flächenbereiche des jeweils anderen Basiselementes bei dem Abstützen der Basiselemente aufeinander zusammenwirken, derart, dass eine ungewollte Verdrehung bei Belastung der Stütze verhindert wird.

Durch das Vorsehen einer Zahnung auf den aneinander anliegenden Flächenbereichen wird gewährleistet, dass sich die Basiselemente sicher aufeinander abstützen.

Die Zahnung hat den Vorteil, dass eine diskrete Teilung vorliegt, so dass zwei benachbarte Stützen durch Verdrehung der Basiselemente gegeneinander im gleichen Winkel stets auch die gleiche Länge aufweisen. Die Zahnung hilft dabei, bei benachbarten Stützen die gleiche Länge einzustellen, da die Anzahl der Zahnsprünge beim Verdrehen der Basiselemente aus der Ausgangsposition festgestellt werden kann, indem die Zahnsprünge optisch gezählt werden oder dass bei einem Sprung eines Zahnes auf den nächsten Zahn das entsprechende typische "Ratschgeräusch" gezählt wird.

In einem besonders bevorzugten Ausführungsbeispiel ist vorgesehen, dass die Außenflächen der Außenwandteile, die innenliegenden Führungsflächen der Außenwandteile, die äußeren Führungsflächen der Steigungsgänge und/oder die innenliegenden zweiten Führungsflächen der Steigungsgänge jeweils Ausformschrägen sind.

Durch das Vorsehen der genannten Flächen als Ausformschrägen, so dass diese Flächen gegenüber der Vertikalen leicht geneigt sind, ist es möglich, die Basiselemente in ihrem Herstellungsprozess leicht aus der Gussform heraus zu nehmen.

Es kann vorgesehen sein, dass die Außenflächen der Außenwandteile und/oder die inneren zweiten Führungsflächen der Steigungsgänge Angriffspunkte für ein Drehwerkzeug aufweisen, derart, dass im ineinander gesteckten Zustand der Basiselemente eine Verdrehung der Basiselemente gegeneinander mit Hilfe des Werkzeuges möglich ist. Durch das Vorsehen von Angriffspunkten ist es möglich, die Basiselemente auch im teilbelasteten Zustand gegeneinander zu verdrehen. Dabei kann vorgesehen sein, dass das Werkzeug derart an die Angriffspunkte greift, dass selbst wenn mehrere Anbauteile auf der Stütze abstützen, ein Verdrehen der Basiselemente gegeneinander möglich ist.

Vorzugsweise ist vorgesehen, dass jedes Basiselement zwei Außenwandteile aufweist, die um 180° versetzt sind und/oder zwei Steigungsgänge aufweist, die um 180° versetzt sind.

Dabei kann vorgesehen sein, dass die Steigungsgänge jeweils um 90° gegenüber einem der zwei Außenwandteile versetzt sind. Durch das Vorsehen von zwei Außenwandteilen, die um 180° versetzt sind, müssen die Basiselemente maximal um 180° gegeneinander verdreht werden, um in der Ausgangsposition der Stütze in die Endposition der Stütze zu gelangen.

Durch die um 90° versetzte Anordnung der Steigungsgänge gegenüber den Außenwandteilen wird ferner gewährleistet, dass die Basiselemente in vorteilhafter Weise ineinander steckbar sind und bei der Verdrehung gegeneinander eine vorteilhafte Führung gewährleistet wird.

Die Basiselemente können als Hohlkörper ausgebildet sein, wobei vorzugsweise Verstärkungsrippen in dem Hohlkörper angeordnet sind. Hier ist eine materialsparende Herstellung der Basiselemente möglich, wobei durch die Verstärkungsrippen gewährleistet wird, dass die Basiselemente besonders stabil ausgestaltet sind.

Im Folgenden wird unter Bezugnahme der Figuren ein Ausführungsbeispiel der vorliegenden Erfindung näher erläutert. Es zeigen:
- Fig. 1: eine schematische perspektivische Explosionsansicht einer erfindungsgemäßen Stütze,
- Fig. 2: die schematische perspektivische Draufsicht auf eine Seite eines Basiselementes, die im Einsatz dem anderen Basiselement zugewandt ist und
- Fig. 3: eine schematische Draufsicht auf die Stand- oder Tragseite eines Basiselements.

In Fig. 1 ist eine erfindungsgemäße verstellbare Stütze 1 in Form einer Bodenstütze in einer schematischen Explosionsansicht dargestellt. Die verstellbare Stütze 1 besteht aus einem ersten und einem zweiten Basiselement 3 und einer Adapterplatte 5. Das erste und das zweite Basiselement 3 sind von identischem Aufbau.

Das erste und das zweite Basiselement 3 sind zur Bildung einer Bodenstütze ineinander steckbar. Im ineinander gesteckten Zustand sind die Basiselemente 3 mit den Seiten 7 einander zugewandt. Die Basiselemente weisen einen runden Querschnitt auf, wobei die der Seite 7 gegenüberliegende Seite die Stand- bzw. Tragseite 8 des Basiselementes ist. Die Stand- bzw. Tragseite 8 des Basiselementes 3 ist die Seite, die - je nach Einsatz des Basiselementes 3 - entweder die Seite auf der das Basiselement steht, das Basiselement den unteren Teil der Stütze 1 bildet oder die Seite, die einen Boden mittelbar oder unmittelbar trägt, wenn das Basiselement den oberen Teil der Stütze bildet.

Eine Adapterplatte 5 kann auf die Tragseite 8 aufgesetzt werden, um eine gute Verbindung zwischen der Bodenstütze und dem aufzulegenden Boden zu gewährleisten. Dazu weist die Adapterplatte 5 Vorsprünge 6 auf, die mit entsprechenden Löchern in den Bodenplatten zusammenwirken können. Dazu sind die Vorsprünge 6 auf der Adapterplatte 5 um 90° versetzt angeordnet, so dass ein Vorsprung im Eingriff mit einer Bodenplatte ist, wenn vier weitere Bodenplatten an der Bodenstütze befestigt werden sollen, derart, dass sich die Bodenstütze im mittleren Bereich eines Bodens befindet. Zwei Vorsprünge sind mit einer Bodenplatte im Eingriff, wenn eine weitere Bodenplatte auf die Bodenstütze aufgelegt werden sollen. Dies ist der Fall, wenn sich die Bodenstütze am Rand eines Bodens befindet. Es können auch alle vier Vorsprünge in eine einzige Bodenplatte eingreifen, wenn die Bodenstütze in der Ecke eines Bodens angeordnet ist. Die Vorsprünge können gleichzeitig dazu verwendet werden, um mindestens zwei auf einer Bodenstütze aufgelegte Bodenplatten zu fixieren, um ein Auseinanderrutschen der Bodenplatten zu verhindern.

Die Basiselemente 3 weisen jeweils zwei Außenwandteile 9 auf, die eine Außenfläche 31 und eine innenliegende Führungsfläche 13 besitzen. Die Außenwandteile 9 weisen jeweils einen schraubenlinienförmig gewundenen, eine Steigung aufweisenden Flächenbereich 11 auf.

Die Flächenbereiche 11 der Außenwandteile 9 erstrecken sich jeweils auf den einander zugewandten Seiten 7 der Basiselemente 3 und sind komplementär zu entsprechenden Flächenbereich 11 des jeweils anderen Basiselementes 3. Dadurch ist es möglich, dass im zusammengesteckten Zustand der Basiselemente 3 die Flächenbereiche 11 eines Basiselementes 3 zur Abstützung der Basiselemente 3 aufeinander in Anlage zu den Flächenbereichen 11 des jeweils anderen Basiselementes 3 bringbar sind.

Die am Ende des ansteigenden Flächenbereiches 11 angrenzenden Stirnseiten der Außenwandteile 9 sind als Anschlagflächen 23 ausgebildet, so dass im zusammengesteckten Zustand der Basiselemente 3 die Anschlagflächen eines Außenwandteils 9 eines Basiselementes 3 mit den Anschlagflächen 23 eines Außenwandteils 9 des anderen Basiselementes 3 zusammenwirken können.

Zwischen den Außenwandteilen 9 ist eine Aussparung gebildet, in der zwei Steigungsgänge 15 angeordnet sind. Die Steigungsgänge 15 weisen eine außenliegende Führungsfläche 19 und eine innenliegende zweite Führungsflächen 27 auf. Ferner ist auf den Steigungsgängen ein Steigungs-Flächenbereich 21 angeordnet, der komplementär zu einem Steigungs-Flächenbereich 21 eines Steigungsganges 15 des jeweils anderen Basiselementes 3 ist.

Im zusammengesteckten Zustand der Basiselemente 3 kann sich somit ein Steigungs-Flächenbereich 21 eines Basiselementes 3 auf dem Steigungs-Flächenbereich 21 eines Steigungsganges 15 des jeweils anderen Basiselementes 3 abstützen. Die Abstützung der Basiselemente 3 gegeneinander findet somit sowohl auf den Steigungs-Flächenbereichen 21 als auch auf den Flächenbereichen 11 statt.

Die Steigungsgänge 15 dienen gleichzeitig als Führungselement zur Führung der Basiselemente bei dem Ineinanderstecken und der Verdrehung gegeneinander. Dazu liegt die äußere Führungsfläche 19 der Steigungsgänge 15 an der innenliegenden Führungsfläche 13 der Außenwandteile an.

Die am Ende der Steigungs-Flächenbereiche angrenzenden Stirnseiten des Steigungsganges sind als Anschlagflächen 23 ausgestaltet. Die Anschlagflächen 23 der Außenwandteile 9 liegen in der Ausgangsposition der Bodenstütze, in der die Bodenstützen die minimale Länge aufweist, an die Anschlagflächen 23 der Außenwandteile des jeweils anderen Basiselementes an, genauso wie die Anschlagflächen 23 der Steigungsgänge 15 an den entsprechenden Anschlagflächen 23 der Steigungsgänge 15 des jeweils anderen Basiselementes 3 anliegen. Dadurch ist es möglich, durch einfaches Verdrehen der Basiselemente 3 gegeneinander bis zum Anschlag die Ausgangsposition der Bodenstütze zu erreichen.

An die innenliegenden zweiten Führungsflächen 27 sind Anschlagmittel 25 angeordnet, die gleichzeitig als weitere Führungselemente dienen, indem sie mit einer hervorstehenden Kante mit der innenliegenden zweiten Führungsfläche 27 des jeweils anderen Basiselementes 3 zusammenwirken. Dadurch ist es möglich, eine weitere Führung vorzusehen, so dass auch eine Führung der Basiselemente 3 zueinander möglich ist, wenn die äußeren Führungsflächen 19 nicht mehr in Anlage an die innenliegenden Führungsflächen 13 sind. Darüber hinaus dienen die Anschlagmittel 25 als Anschlag der Basiselemente 3 aneinander, wenn die Endposition der Bodenstütze erreicht ist, während die Bodenstütze die maximale Länge besitzt. Auf diese Weise wird sichergestellt, dass ein Überdrehen der Basiselemente 3 gegeneinander verhindert wird, so dass ein Auseinanderfallen der Basiselemente 3 bei der Verdrehung verhindert wird. Darüber hinaus ist auf eine einfache Art und Weise das Erreichen der Endposition möglich, indem die Basiselemente 3 bis zum Anschlagen der Anschlagmittel 25 gegeneinander verdreht werden.

In einem nicht dargestellten Ausführungsbeispiel können die Anschlagmittel alternativ oder zusätzlich auch an den innenliegenden Führungsflächen angeordnet sein.

Die innenliegende zweite Führungsfläche 27 kann ferner als Zentrierungsführung für die Adapterplatte 5 dienen, indem ein entsprechendes Führungsmittel 10 an der Adapterplatte 5 angeordnet ist, das mit der innenliegenden zweiten Führungsfläche 27 zusammenwirkt.

Die Flächenbereiche 11 der Außenwandteile 9 und die Steigungs-Flächenbereiche 21 der Steigungsgänge 15 können Zähne 29 aufweisen, die eine Verzahnung der Basiselemente 3 gegeneinander gewährleistet. Dadurch wird eine ungewollte Verdrehung bei Belastung der Bodenstütze verhindert. Die Zähne 29 können dabei so ausgebildet sein, dass eine Selbsthemmung eintritt, indem beide Flanken der Zähne über der Horizontalen in die gleiche Richtung geneigt sind.

Die Außenwände 9 und die Steigungsgänge 15 erstrecken sich dabei jeweils um 180°, wobei die Steigungsgänge 15 gegenüber den Außenwandbereichen 9 um 90° versetzt sind. Dadurch ist, wie aus Fig. 2 ersichtlich ist, die komplette Seite 7 mit Zähnen versehen, so dass in jeder Verdrehposition der Basiselemente zueinander Zähne des einen Basiselementes 3 mit den Zähnen des anderen Basiselementes 3 im Eingriff sind.

Die Flächenbereiche der Außenwandteile sind so angeordnet, dass sie Teilbereichen von zwei ineinander verschlungenen, schraubenlinienförmig gewundenen Flächen entsprechen. Auch die Steigungs-Flächenbereiche sind Teilflächen von zwei ineinander verschlungenen, schraubenlinienförmig gewundenen ansteigenden Flächen.

Die Außenfläche 31 und die innenliegenden Führungsflächen 13 der Außenwand 9, die äußeren Führungsflächen 19 und die innenliegenden zweiten Führungsflächen 27 der Steigungsgänge 15 können als Ausformschrägen geformt sein, so dass sie eine leichte Konusform besitzen. Dadurch ist ein leichtes Herauslösen der Basiselemente aus einer Gussform möglich.

Wie am besten aus Fig. 3 ersichtlich ist, sind die Basiselemente als Hohlkörper ausgebildet. Zur Verstärkung weisen die Basiselemente Verstärkungsrippen auf, die radial verlaufen. Zusätzlich können auch umlaufende Verstärkungsrippen 33 vorgesehen sein.

An der Außenfläche 31 und/oder den innenliegenden zweiten Führungsflächen können Angriffspunkte vorgesehen sein, an die ein Werkzeug angreift, mit der ein Basiselement gegenüber dem anderen gedreht werden kann. Die Angriffspunkte sind in den dargestellten Ausführungsbeispielen nicht dargestellt. In einem Ausführungsbeispiel sind die Anschlagmittel 25 die Angriffspunkte für das Werkzeug.

Bei einem nicht dargestellten Ausführungsbeispiel der vorliegenden Erfindung kann vorgesehen sein, dass die Adapterscheibe Noppen aufweist, die mit den Verstärkungsrippen an der Tragseite eines Basiselementes zusammenwirken, so dass die Adapterscheibe drehfest mit dem Basiselement verbunden ist. Wenn auf eine derartige Bodenstütze Bodenteile aufgelegt werden, ist somit das obere Basiselement festgesetzt, so dass nur das untere Basiselement verdreht werden kann. Dies ist bei der Verstellung der Bodenstütze von Vorteil, da zur Verdrehung der Basiselemente gegeneinander das obere Basiselement nicht festgehalten werden muss.

Auch ist es möglich, dass an der Standseite des Basiselementes Öffnungen vorgesehen sind, die mit den Vorsprüngen der Adapterscheibe zusammenwirken können, so dass mit Hilfe der Adapterscheibe mehrere Bodenstützen übereinander gestellt werden können.

In einem besonders vorteilhaften Ausführungsbeispiel der Bodenstütze weist die Adapterplatte auf der Ober- und Unterseite Vorsprünge auf, die dann in die entsprechenden Öffnungen auf der Stand- bzw. Tragseite der Basiselemente eingreifen.

Selbstverständlich ist es möglich, dass anstelle von zwei Außenwandteilen drei oder mehrere Außenwandteile an einem Basiselement vorgesehen sind. Auch können mehr als zwei Steigungsgänge in der Ausnehmung angeordnet sein. Dabei ist es nicht unbedingt notwendig, dass die Anzahl der Außenwandteile und die Anzahl der Steigungsgänge übereinstimmt.

Die erfindungsgemäße Stütze muss nicht zwangsläufig nur eine Adapterscheibe aufweisen. Auch ist es möglich, dass mehrere Adapterscheiben gleicher oder unterschiedlicher Höhe zu der erfindungsgemäßen Stütze gehören, die auf die Tragseite oder unter die Standseite gelegt werden können.

Es kann vorgesehen sein, dass an der Außenfläche der Außenwandteile Markierungen vorgesehen sind, die mit den Markierungen des jeweils anderen Basisteils zusammenwirken, so dass beispielsweise die Position der Basiselemente zueinander, der Verdrehwinkel und/oder die resultierende Länge der Stütze ablesbar ist.

Die erfindungsgemäße Stütze kann vielseitig eingesetzt werden. Neben dem Einsatz als eine Bodenstütze kann die Stütze auch zum Abstützen anderer Gegenstände verwendet werden. Es ist beispielsweise vorgesehen, dass die verstellbare Stütze derart angeordnet wird, dass ihre Achse horizontal verläuft. So kann die Stütze beispielsweise als ein verstellbarer Anschlag an einer Wand befestigt werden, an dem eine Tür oder ähnliches anschlagen kann. Dazu kann beispielsweise vorgesehen sein, dass ein Basisteil an der Wand befestigt ist und das andere Basisteil über Spannmittel mit dem ersten Basisteil verbunden ist.

Auch ist es möglich, die Stütze zur Befestigung von Kassetten oder Wandplatten für Wände oder Decken zu benutzen, so dass diese mit Hilfe der verstellbaren Stützen mit einem gleichmäßigen Abstand von einer Wand beabstandet werden können.

Ferner ist es möglich, die erfindungsgemäße Stütze als verstellbare Basis für Maschinen oder Werkzeuge vorzusehen. Es ist beispielsweise möglich, auf zwei oder mehreren erfindungsgemäßen Stützen einen Abzieher für Estrich, Beton oder andere Schüttgüter zu lagern, so dass mit Hilfe der erfindungsgemäßen verstellbaren Stützen die Höhe des Abstreifers verstellbar ist.

## Patentansprüche

1. Höhenverstellbare Bodenstütze (1) für Systemböden, insbesondere Doppel-, Messe-oder Montageböden, zumindest bestehend aus einem ersten und einem zweiten Basiselement (3), die zumindest teilweise ineinander steckbar und um eine gemeinsame Achse verdrehbar sind,
- wobei sich das erste und das zweite Basiselement (3) im ineinander gesteckten Zustand mit einander zugewandten Seiten (7) aufeinander abstützen und durch die Verdrehung der Basiselemente (3) gegeneinander die Länge der Stütze (1) zur Höhenverstellung eines Systembodens veränderbar ist, **dadurch gekennzeichnet,**
- **dass** das erste und das zweite Basiselement (3) jeweils mindestens zwei Außenwandteile (9) mit jeweils einem schraubenlinienförmig gewundenen, eine Steigung aufweisenden Flächenbereich (11) aufweist, wobei sich die Flächenbereiche (11) der Außenwandteile (9) jeweils auf den einander zugewandten Seiten (7) der Basiselemente (3) erstrecken und komplementär zu den Flächenbereichen (11) des jeweils anderen Basiselementes (3) sind, derart, dass im zusammengesteckten Zustand der Basiselemente (3) die Flächenbereiche (11) eines Basiselementes (3) zur Abstützung der Basiselemente (3) aufeinander in Anlage zu den Flächenbereichen (11) des jeweils anderen Basiselementes (3) bringbar sind,
- **dass** die Außenwandteile (9) des ersten und des zweiten Basiselement (3) jeweils mindestens eine Ausnehmung umschließen und an die Flächenbereiche angrenzende, innenliegende Führungsflächen (13) zur Führung der Basiselemente (3) bei dem Ineinanderstecken und der Verdrehung aufweisen,
- **dass** das erste und das zweite Basiselement (3) jeweils mindestens ein Führungselement (15) aufweist, das mit den innenliegenden Führungsflächen (13) des jeweils anderen Basiselementes (3) zur Führung der Basiselemente (3) zusammenwirkt und
- **dass** das erste und das zweite Basiselement (3) einen identischen Aufbau aufweisen.

2. Stütze nach Anspruch 1, **dadurch gekennzeichnet, dass** das erste und zweite Basiselement (3) jeweils in der Ausnehmung mindestens einen schraubenlinienförmig gewundenen Steigungsgang (15) mit einer außenliegenden Führungsfläche (19) aufweist, wobei der mindestens eine Steigungsgang (15) das mindestens eine Führungselement (15) eines Basiselementes (3) bildet, derart, dass die außenliegenden Führungsflächen (19) des Steigungsganges (15) eines Basiselementes (3) mit den innenliegenden Führungsflächen (13) der Außenwandteile (9) des jeweils anderen Basiselementes (3) zusammenwirken.

3. Stütze nach Anspruch 2, **dadurch gekennzeichnet, dass** jeder Steigungsgang (15) eines Basiselementes (3) einen eine Steigung aufweisenden Steigungs-Flächenbereich (21) besitzt, der komplementär zu einem Steigungs-Flächenbereich (21) eines Steigungsgangs (15) des jeweils anderen Basiselementes (3) ist, derart, dass im zusammengesteckten Zustand der Basiselemente (3) ein Steigungs-Flächenbereich (21) eines Basiselementes (3) zur Abstützung der Basiselemente (3) aufeinander in Anlage zu einem Steigungs-Flächenbereich (21) eines Steigungsgangs (15) des jeweils anderen Basiselementes (3) bringbar ist.

4. Stütze nach einem der Ansprüche 1 bis 3, **dadurch gekennzeichnet, dass** die Außenwandteile (9) und/oder die Steigungsgänge (15) Anschlagflächen (23) aufweisen, die mit den Anschlagflächen (23) des jeweils anderen Basiselementes (3) zusammenwirken, derart, dass zwei zusammenwirkende Anschlagflächen (23) der Basiselemente (3) in einer Ausgangsposition der Stütze (1), in der die Länge der Stütze (1) minimal ist, aneinander anliegen.

5. Stütze nach einem der Ansprüche 1 bis 4, **dadurch gekennzeichnet, dass** jedes Basiselement (3) mindestens ein Anschlagmittel (25) aufweist, das mit einem Anschlagmittel (25) des jeweils anderen Basiselementes (3) zusammenwirkt, wobei in einer Endposition der Stütze (1), in der die Länge der Stütze (1) maximal ist, zwei Anschlagmittel (25) der Basiselemente (3) aneinander anliegen.

6. Stütze nach Anspruch 5, **dadurch gekennzeichnet, dass** das Anschlagmittel (25) an der innenliegenden Führungsfläche (13) eines Außenwandteils (9) angeordnet ist, wobei vorzugsweise das Anschlagmittel (25) gleichzeitig ein Führungselement (25) eines Basiselementes bildet.

7. Stütze nach Anspruch 5 oder 6, **dadurch gekennzeichnet, dass** ein Anschlagmittel (25) an einem der Steigungsgänge (15) angeordnet ist.

8. Stütze nach einem der Ansprüche 2 bis 7, **dadurch gekennzeichnet, dass** die Steigungsgänge (15) jeweils eine innenliegende zweite Führungsfläche (27) aufweisen, und ein weiteres Führungselement (25) an den Steigungsgängen (15) angeordnet ist, wobei das weitere Führungselement (25) mit den innenliegenden zweiten Führungsflächen (27) des jeweils anderen Basiselementes (3) zusammenwirkt und wobei vorzugsweise eines der Anschlagelemente (25) das weitere Führungselement (25) bildet.

9. Stütze nach einem der Ansprüche 1 bis 8, **dadurch gekennzeichnet, dass** die Flächenbereiche (11) der Außenwandteile (9) und/oder die Steigungs-Flächenbereiche (21) der Steigungsgänge (15) eine Zahnung (29) aufweisen, die mit der Zahnung (29) der anliegenden Flächenbereiche (11) oder Steigungs-Flächenbereichen (21) des jeweils anderen Basiselementes (3) bei dem Abstützen der Basiselemente (3) aufeinander zusammenwirkt, derart, dass eine ungewollte Verdrehung bei Belastung der Stütze (1) verhindert wird.

10. Stütze nach einem der Ansprüche 1 bis 9, **dadurch gekennzeichnet, dass** Außenflächen (31) der Außenwandteile (9), die innenliegenden Führungsflächen (13) der Außenwandteile (9), die äußeren Führungsflächen (19) der Steigungsgänge (15) und/oder die innenliegenden zweiten Führungsfiächen (27) der Steigungsgänge (15) jeweils Ausformschrägen sind.

11. Stütze nach einem der Ansprüche 8 bis 10, **dadurch gekennzeichnet, dass** Außenflächen (31) der Außenwandteile (9) und/oder die inneren zweiten Führungsflächen (27) der Steigungsgänge (15) Angriffspunkte für ein Drehwerkzeug aufweisen, derart, dass im ineinander gesteckten Zustand der Basiselemente eine Verdrehung der Basiselemente (3) gegeneinander mit Hilfe des Werkzeuges möglich ist.

12. Stütze nach einem der Ansprüche 1 bis 11, **dadurch gekennzeichnet, dass** jedes Basiselement (3) zwei Außenwandteile (9) aufweist, die um 180° versetzt sind und/oder zwei Steigungsgänge (15) aufweist, die um 180° versetzt sind.

13. Stütze nach Anspruch 12, **dadurch gekennzeichnet, dass** die zwei Steigungsgänge (15) jeweils um 90° gegenüber einem der zwei Außenwandteile (9) versetzt sind.

14. Stütze nach einem der Ansprüche 1 bis 13, **dadurch gekennzeichnet, dass** die Basiselemente (3) als Hohlkörper ausgebildet sind, wobei vorzugsweise Verstärkungsrippen (33) in dem Hohlkörper angeordnet sind.

## Claims

1. Height-adjustable floor support (1) for system floors, in particular for double floors, trade fair floors or raised floors, consisting at least of a first and a second base element (3), which are adapted to be at least partly fitted into each other and to be rotatable about a common axis,
- wherein the first and the second base element (3), in the fitted state, are supported on each other by sides (7) facing each other, and, for the height adjustment of a system floor, the length of the support (1) is variable by turning the base elements (3) in opposite directions, **characterized in**
- **that** the first and the second base element (3) each comprise at least two outer wall parts (9) which each have a helicoidal surface portion (11) with a pitch, the surface portions (11) of the outer wall parts (9) respectively extending on the opposing sides (7) of the base elements (3) and being complementary to the surface portions (11) of the respective other base elements (3), such that in the fitted state of the base elements (3), the surface portions (11) of a base element (3) can be brought into contact with the surface portions (11) of the respective other base element (3) for the mutual support of the base elements (3),
- **that** the outer wall portions (9) of the first and the second base element (3) each enclose at least one recess and comprise inner guide surfaces (13) adjacent the surface portions for guiding the base elements (3) during the fitting and the turning,
- **that** the first and the second base element (3) each comprise at least one guide element (15) cooperating with the inner guide surfaces (13) of the respective other base element (3) for guiding the base elements (3), and
- **that** the first and the second base element (3) are identical in structure.

2. Support of claim 1, **characterized in that**, in the recess, the first and the second base element (3) each comprise at least one helicoidal gradient (15) with an outer guide surface (19), the at least one gradient (15) forming the at least one guide element (15) of a base element (3) such that the outer guide surfaces (19) of the gradient (15) of a base element (3) cooperate with the inner guide surfaces (13) of the outer wall portions (9) of the respective other base element (3).

3. Support of claim 2, **characterized in that** each gradient (15) of a base element (3) has a gradient surface portion (21) with a pitch, the portion being complementary to a gradient surface portion (21) of a gradient (15) of the respective other base element (3) such that, in the fitted state of the base elements (3), a gradient surface portion (21) of one base element (3) can be brought into contact with a gradient surface portion (21) of a gradient (15) of the respective other base element (3) for the mutual support of the base elements (3).

4. Support of one of claims 1 to 3, **characterized in that** the outer walls portions (9) and/or the gradients (15) comprise stop surfaces (23) cooperating with the stop surfaces (23) of the respective other base element (3) such that two cooperating stop surfaces (23) of the base elements (3) contact each other in an initial position of the support (1), in which the length of the support (1) is minimal.

5. Support of one of claims 1 to 4, **characterized in that** each base element (3) comprises at least one stop means (25) cooperating with a stop means (25) of the respective other base element (3), wherein, in an and position of the support (1), in which the length of the support (1) is maximal, two stop means (25) of the base elements (3) contact each other.

6. Support of claim 5, **characterized in that** the stop means (25) is provided on the inner guide surface (13) of an outer wall portion (9), the stop means (25) at the same time preferably forming a guide element (25) of a base element (3).

7. Support of claim 5 or 6, **characterized in that** a stop means (25) is arranged at one of the gradients (15).

8. Support of one of claims 2 to 7, **characterized in that** the gradients (15) each have an inner second guide surface (27), and that a further guide element (25) is arranged at the gradients (15), wherein the further guide element (25) cooperates with the inner second guide surfaces (27) of the respective other base element (3), and wherein one of the stop elements (25) preferably forms the further guide element (25).

9. Support of one of claims 1 to 8, **characterized in that** the surface portions (11) of the outer wall portions (9) and/or the gradient surface portions (21) of the gradients (15) are provided with a toothing (29) cooperating with the toothing (29) of the contacting surface portions (11) or gradient surface portions (21) of the respective other base element (3) when the base elements (3) support each other, such that an unintentional turning is prevented when the support (1) is under load.

10. Support of one of claims 1 to 9, **characterized in that** outer surfaces (31) of the outer wall portions (9), the inner guide surfaces (13) of the outer wall portions (9), the outer guide surfaces (19) of the gradients (15) and/or the inner second guide surfaces (27) of the gradients (15) respectively being mold release slopes.

11. Support of one of claims 8 to 10, **characterized in that** outer surfaces (31) of the outer wall portions (9) and/or the inner second guide surfaces (27) of the gradients (15) have points of application for a turning tool, such that in the fitted state of the base elements, it is possible to turn the base elements (3) in opposite directions by means of the tool.

12. Support of one of claims 1 to 11, **characterized in that** each base element (3) comprises two outer wall portions (9) offset by 180° and/or two gradients (15) offset by 180°.

13. Support of claim 12, **characterized in that** the two gradients (15) are respectively offset by 90° relative to one of the two outer wall portions (9).

14. Support o one of claims 1 to 13, **characterized in that** the base elements (3) are formed as hollow bodies, wherein, preferably, reinforcing ribs (33) are arranged in the hollow body.

## Revendications

1. Appui de plancher (1) réglable en hauteur pour planchers systèmes, en particulier pour des doubles planchers, des planchers de foire ou de montage, composé au moins d'un premier et d'un deuxième élément de base (3) qui sont enfichables l'un dans l'autre au moins partiellement et qui peuvent tourner autour d'un axe commun,
- le premier et le deuxième élément de base (3) s'appuyant, dans l'état enfiché l'un dans l'autre, l'un sur l'autre par des côtés (7) tournés l'un vers l'autre, et la longueur de l'appui (1) pouvant, par la rotation des éléments de base (3) l'un vers l'autre, être modifiée pour le réglage en hauteur d'un plancher système, **caractérisé en ce que**
- le premier et le deuxième élément de base (3) présentent respectivement au moins deux parties de paroi extérieure (9) avec respectivement une zone de surface (11) sinueuse en hélice et présentant une pente, les zones de surface (11) des parties de paroi extérieure (9) s'étendant respectivement sur les côtés (7) tournés l'un vers l'autre des éléments de base (3) et étant complémentaires par rapport aux zones de surface (11) de l'autre élément de base (3) respectif, de telle sorte que, dans l'état assemblé par enfichage des éléments de base (3), les zones de surface (11) d'un élément de base (3) peuvent, pour le soutien des éléments de base (3) l'un sur l'autre, être amenés en contact avec les zones de surface (11) de l'autre élément de base (3) respectif,
- **en ce que** les parties de paroi extérieure (9) du premier et deuxième élément de base (3) entourent respectivement au moins un creux et présentent des surfaces de guidage (13) intérieures jouxtant les zones de surface pour le guidage des éléments de base (3) lors de l'enfichage et de la rotation,
- **en ce que** le premier et le deuxième élément de base (3) présentent respectivement au moins un élément de guidage (15) qui coopère avec les surfaces de guidage (13) intérieures de l'autre élément de base (3) respectif pour le guidage des éléments de base (3) et
- **en ce que** le premier et deuxième élément de base (3) présentent une structure identique.

2. Appui selon la revendication 1, **caractérisé en ce que** le premier et deuxième élément de base (3) présentent respectivement dans le creux au moins un gradient de pente (15) sinueux en hélice avec une surface de guidage (19) extérieure, le gradient de pente (15) au moins au nombre de un formant l'élément de guidage (15) au moins au nombre de un d'un élément de base (3) de telle sorte que les surfaces de guidage (19) extérieures du gradient de pente (15) d'un élément de base (3) coopèrent avec les surfaces de guidage (13) intérieures des parties de paroi extérieures (9) de l'autre élément de base (3) respectif.

3. Appui selon la revendication 2, **caractérisé en ce que** chaque gradient de pente (15) d'un élément de base (3) possède une zone de surface de pente (21) qui présente une pente et qui est complémentaire par rapport à une zone de surface de pente (21) d'un gradient de pente (15) de l'autre élément de base (3) respectif de telle sorte que, dans l'état assemblé par enfichage des éléments de base (3), une zone de surface de pente (21) d'un élément de base (3) peut, pour le soutien des éléments de base (3) l'un sur l'autre, être amenée en contact avec une zone de surface de pente (21) d'un gradient de pente (15) de l'autre élément de base (3) respectif.

4. Appui selon une des revendications 1 à 3, **caractérisé en ce que** les parties de paroi extérieures (9) et/ou les gradients de pente (15) présentent des surfaces de butée (23) qui coopèrent avec les surfaces de butée (23) de l'autre élément de base (3) respectif de telle sorte que deux surfaces de butée (23) coopérantes des éléments de base (3) sont contigües dans une position de départ de l'appui (1) dans laquelle la longueur de l'appui (1) est minimale.

5. Appui selon une des revendications 1 à 4, **caractérisé en ce que** chaque élément de base (3) présente au moins un moyen de butée (25) qui coopère avec un moyen de butée (25) de l'autre élément de base (3) respectif, deux moyens de butée (25) des éléments de base (3) étant contigus dans une position extrême de l'appui (1) dans laquelle la longueur de l'appui (1) est maximale.

6. Appui selon la revendication 5, **caractérisé en ce que** le moyen de butée (25) est disposé sur la surface de guidage (13) intérieure d'une partie de paroi extérieure (9), le moyen de butée (25) formant de préférence simultanément un élément de guidage (25) d'un élément de base.

7. Appui selon la revendication 5 ou 6, **caractérisé en ce qu'**un moyen de butée (25) est disposé sur un des gradients de pente (15).

8. Appui selon une des revendications 2 à 7, **caractérisé en ce que** les gradients de pente (15) présentent respectivement une deuxième surface de guidage (27) intérieure, et **en ce qu'**un autre élément de guidage (25) est disposé sur les gradients de pente (15), l'autre élément de guidage (25) coopérant avec les deuxièmes surfaces de guidage (27) intérieures de l'autre élément de base (3) respectif, et un des éléments de butée (25) formant de préférence l'autre élément de guidage (25).

9. Appui selon une des revendications 1 à 8, **caractérisé en ce que** les zones de surface (11) des parties de paroi extérieures (9) et/ou les zones de surface de pente (21) des gradients de pente (15) présentent une denture (29) qui coopère avec la denture (29) des zones de surface (11) contigües ou des zones de surface de pente (21) de l'autre élément de base (3) respectif lors de l'appui des éléments de base (3) les uns sur les autres de telle sorte qu'une rotation involontaire est empêchée en cas de contrainte exercée sur l'appui.

10. Appui selon une des revendications 1 à 9, **caractérisé en ce que** des surfaces extérieures (31) des parties de paroi extérieures (9), les surfaces de guidage (13) intérieures des parties de paroi extérieures (9), les surfaces de guidage (19) extérieures des gradients de pente (15) et/ou les deuxièmes surfaces de guidage (27) intérieures des gradients de pente (15) sont respectivement des dépouilles de démoulage.

11. Appui selon une des revendications 8 à 10, **caractérisé en ce que** des surfaces extérieures (31) des parties de paroi extérieures (9) et/ou les deuxièmes surfaces de guidage (27) intérieures des gradients de pente (15) présentent des points d'attaque pour un outil de rotation de telle sorte que, dans l'état enfiché l'un dans l'autre des éléments de base, une rotation des éléments de base (3) l'un vers l'autre est possible à l'aide d'un outil.

12. Appui selon une des revendications 1 à 11, **caractérisé en ce que** chaque élément de base (3) présente deux parties de paroi extérieures (9) qui sont décalées de 180° et/ou présente deux gradients de pente (15) qui sont décalées de 180°.

13. Appui selon la revendication 12, **caractérisé en ce que** les deux gradients de pente (15) sont respectivement décalés de 90° par rapport à une des deux parties de paroi extérieures (9).

14. Appui selon une des revendications 1 à 13, **caractérisé en ce que** les éléments de base (3) sont réalisés comme des corps creux, des nervures de renfort (33) étant de préférence disposées dans le corps creux.
